# EUROPÄISCHE PATENTANMELDUNG

(11) **EP 0 889 489 A1**
(43) Veröffentlichungstag der Anmeldung: **07.01.1999**
(21) Anmeldenummer: 98112291.4
(22) Anmeldetag: 02.07.1998
(51) Int. Cl.: H01F 5/04

(54) **E-Kernspulenkörper**

(30) Priorität: 04.07.1997 DE 29711768 U; 22.09.1997 DE 19741699
(71) Anmelder: SIEMENS MATSUSHITA COMPONENTS GmbH & CO. KG, 81541 München (DE)
(72) Erfinder: Scheffler, Horst, 81735 München (DE)
(74) Vertreter: Epping, Wilhelm, Dr.-Ing.

(57) **Zusammenfassung**

Die Erfindung betrifft einen E-Kernspulenkörper mit einem Wickelkörper (1) zur Aufnahme von elektrischen Wicklungen, einer Vielzahl von Stiftanschlüssen (8, 9) und jeweils zwei an zwei Flanschen (2, 3) des Wickelkörpers (1) vorgesehenen Stiftbalken (4 - 7), in denen die Stiftanschlüsse (8, 9) gelagert sind. Die Stiftbalken (4 - 7) sind derart mit Löchern versehen, daß eine Bestiftung für einen stehenden bzw. senkrechten und einen liegenden bzw. waagerechten Wickelkörper ausführbar ist.

## Beschreibung

Die Erfindung betrifft einen E-Kernspulenkörper mit einem Wickelkörper zur Aufnahme von elektrischen Wicklungen, einer Vielzahl von Stiftanschlüssen und jeweils zwei an zwei Flanschen des Wickelkörpers vorgesehenen Stiftbalken, in denen die Stiftanschlüsse gelagert sind.

Bekanntlich gibt es E-Kernspulenkörper für einen senkrechten Einbau, bei dem die Spulenachse senkrecht verläuft, und E-Kernspulenkörper für einen waagerechten Einbau, bei dem die Spulenachse waagrecht angeordnet ist. Zwischen E-Kernspulenkörper für den senkrechten Einbau und E-Kernspulenkörper für den waagerechten Einbau bestehen erhebliche Unterschiede, was insbesondere das Raster der Bestiftung betrifft. Als Folge hiervon können E-Kernspulenkörper beispielsweise für den waagerechten Einbau nicht für einen senkrechten Einbau und umgekehrt verwendet werden. Wünschenswert wäre aber ein E-Kernspulenkörper, der nach seiner Herstellung sowohl für einen senkrechten Einbau als auch für einen waagerechten Einbau eingesetzt werden kann.

Es ist daher Aufgabe der vorliegenden Erfindung, einen E-Kernspulenkörper zu schaffen, der ohne weiteres sowohl für einen senkrechten Einbau als auch für einen waagerechten Einbau verwendet werden kann.

Diese Aufgabe wird bei einem E-Kernspulenkörper der eingangs genannten Art erfindungsgemäß dadurch gelost, daß die Stiftbalken derart mit Löchern versehen sind, daß eine Bestiftung für einen senkrechten bzw. stehenden und einen waagerechten bzw. liegenden Wickelkörper ausführbar ist.

Zwar ist es bei EC-Spulenkörpern üblich, an jeder Flanschseite zwei Stiftbalken vorzusehen, um so diverse Rasterkombinationen zu ermöglichen Bei diesen bestehenden EC-Spulenkörpern wird aber ein Stanzwerkzeug für Lötösen benötigt, und außerdem ist der Abstand der Stiftanschlußreihen starr.

Bei der vorliegenden Erfindung ist der E-Kernspulenkörper als ein Spritzteil für einen senkrechten bzw. stehenden und einen waagerechten bzw. liegenden Einbau gestaltet. Die Bestiftung mit Drähten, wie insbesondere Vierkantdrähten wird nachträglich nach Herstellung des E-Kernspulenkörpers als Spritzteil vorgenommen. Es können dabei für die Stiftanschlüsse gerade Stifte oder zu Winkelstiften umgeformte Drähte verwendet werden.

Eine Bestückung mit geraden Stiften hat Vorteile beim Wickeln und Löten und gewährleistet eine größere Spannungsfestigkeit zum Ferritkern und benachbarten Bauelementen als mit Winkelstiften.

Jeder Stiftbalken kann wenigstens zwei Lochreihen aufweisen, die gegebenenfalls zueinander versetzt sein können.

Die Löcher für die Bestiftung für einen senkrechten bzw. stehenden Kernspulenkörper können, wenn ein liegender Kernspulenkörper gewünscht ist, durch Ziehen der Nadeln im Spritzwerkzeug weggelassen bzw. in Umlenknoppen umgewandelt werden. Gleiches gilt umgekehrt für einen liegenden bzw. waagerechten Wickelkörper, wenn ein stehender Wickelkörper ausgeführt werden soll.

Bei zwei zueinander versetzten Lochreihen kann durch Ausnutzen dieser beiden Lochreihen der Stiftabstand vergrößert werden, indem in jeder Lochreihe nur jedes zweite Loch mit einem Stift bestückt wird. Dies gilt auch bei einer Bestiftung mit Winkelstiften.

Nachfolgend wird die Erfindung anhand der Zeichnungen näher erläutert. Es zeigen:
- Figur 1: einen E-Kernspulenkörper für einen waagerechten Einbau, wobei hier eine Hauptansicht, Seitenansichten, eine Ansicht von oben und eine Ansicht von unten dargestellt sind,
- Figur 2: den Kernspulenkörper von Fig. 1 für einen senkrechten Einbau, wobei hier die Hauptansicht und eine Ansicht von oben bzw. unten gezeigt sind,
- Figur 3: eine zu Fig. 1 ähnliche Darstellung für einen Kernspulenkörper mit Winkelstiften anstelle gerader Stifte,
- Figur 4: eine zur Fig. 2 ähnliche Darstellung mit einem Kernspulenkörper mit Winkelstiften anstelle gerader Stifte,
- Figur 5: einen E-Kernspulenkörper mit versetzt mit Stiften bestückten Lochreihen,
- Figur 6: eine Anordnung mit einem Raster für einen stehenden bzw. senkrechten und zwei Rastern für einen liegenden bzw. waagerechten Kernspulenkörper und
- Figur 7: eine Anordnung mit zwei Rastern für einen stehenden bzw. senkrechten und zwei Rastern für einen liegenden bzw. waagerechten Kernspulenkörper.

In den Figuren werden einander entsprechende Bauteile mit den gleichen Bezugszeichen versehen.

Fig. 1 zeigt einen Wickelkörper 1 mit zwei Flanschen 2, 3 und vier Stiftbalken 4, 5, 6 und 7, die alle mit zwei Lochreihen versehen sind, in die Stifte 8 aus einem Vierkantdraht eingebracht werden können. Im gezeigten Ausführungsbeispiel sind die Stifte 8 jeweils in einer Lochreihe und nicht versetzt zueinander angeordnet. Die Stiftbalken 4, 5 und 6 weisen zwei Lochreihen mit jeweils sechs Löchern auf, so daß eine Bestiftung mit maximal sechs Stiften möglich ist. Der Stiftbalken 7 hat zwei Lochreihen mit jeweils vier Löchern, so daß eine Bestiftung mit maximal vier Stiften möglich ist.

Bei diesem Ausführungsbeispiel gibt es nun zwei Bestiftungsvarianten: in einer ersten Bestiftungsvariante werden die Stiftbalken 4 und 5 jeweils mit maximal sechs Stiften versehen, während in einer zweiten Bestiftungsvariante die Stiftbalken 6 und 7 mit jeweils maximal sechs bzw. vier Stiften ausgestattet sind.

Fig. 2 zeigt den Kernspulenkörper von Fig. 1 für einen stehenden bzw. senkrechten Einbau, wobei auch hier zwei Bestiftungsvarianten möglich sind: in einer ersten Bestiftungsvariante werden die Stiftbalken 4 und 7 mit jeweils maximal sechs bzw. vier Stiften 8 ausgestattet, während in einer zweiten Bestiftungsvarianten die Stiftbalken 5 und 6 jeweils mit maximal sechs Stiften 8 versehen sind.

Die Fig. 3 und 4 zeigen eine zu den Fig. 1 und 2 ähnliche Anordnung, wobei hier jedoch anstelle der geraden Stifte 8 Winkelstifte 9 vorgesehen werden.

Fig. 5 veranschaulicht, wie die Stifte 8 (oder auch 9) in den beiden Anschlußstiftreihen versetzt zueinander angeordnet werden können. Wie durch Doppelpfeile gezeigt ist, wird der Abstand d zwischen zwei Stiften 8 dadurch größer als der Abstand d' zwischen den beiden Lochreihen und auch größer als der Abstand d'' zwischen zwei Löchern in einer Reihe.

Die Fig. 6 und 7 veranschaulichen am Beispiel des Stiftbalkens 4, wie Winkelstifte 9 zu gestalten sind, wenn ein Raster für einen stehenden Einbau und zwei Raster für einen liegenden Einbau (Fig. 6) bzw. zwei Raster für einen stehenden Einbau und zwei Raster für einen liegenden Einbau (Fig. 7) gewünscht werden.

## Patentansprüche

1. E-Kernspulenkörper mit einem Wickelkörper (1) zur Aufnahme von elektrischen Wicklungen, einer Vielzahl von Stiftanschlüssen (8, 9) und jeweils zwei an zwei Flanschen (2, 3) des Wickelkörpers (1) vorgesehenen Stiftbalken (4 - 7), in denen die Stiftanschlüsse (8, 9) gelagert sind, dadurch gekennzeichnet, daß die Stiftbalken (4 - 7) derart mit Löchern versehen sind, daß eine Bestiftung für einen stehenden und einen liegenden Wickelkörper (1) ausführbar ist.

2. E-Kernspulenkörper nach Anspruch 1, dadurch gekennzeichnet, daß die Stiftanschlüsse (8, 9) durch gerade Stifte (8), insbesondere Vierkantdrähte, gebildet sind.

3. E-Kernspulenkörper nach Anspruch 1, dadurch gekennzeichnet, daß die Stiftanschlüsse (8, 9) durch zu Winkelstiften (9) umgeformten Drähten gebildet sind.

4. E-Kernspulenkörper nach einem der Ansprüche 1 bis 3, dadurch gekennzeichnet, daß jeder Stiftbalken (4 - 7) wenigstens zwei Lochreihen aufweist.

5. E-Kernspulenkörper nach Anspruch 4, dadurch gekennzeichnet, daß die Lochreihen zueinander versetzt sind.
